# EUROPÄISCHE PATENTSCHRIFT

(11) **EP 0 966 575 B1**
(45) Veröffentlichungstag und Bekanntmachung des Hinweises auf die Patenterteilung: **25.05.2005**
(21) Anmeldenummer: 99900004.5
(22) Anmeldetag: 06.01.1999
(51) Int. Cl.: E03D 9/08

(54) **Abortanlage**
Toilet facility
Toilettes

(30) Priorität: 15.01.1998 CH 10198
(43) Veröffentlichungstag der Anmeldung: 29.12.1999
(73) Patentinhaber: Bains, Rashpal, 8586 Erlen (CH)
(72) Erfinder: Bains, Rashpal, 8586 Erlen (CH)
(74) Vertreter: Kulhavy, Sava, Dipl.-Ing.
(86) Internationale Anmeldenummer: PCT/CH1999/000003
(87) Internationale Veröffentlichungsnummer: WO 1999/036635

(56) Entgegenhaltungen:
- EP-A- 0 812 967
- WO-A-98/22668
- US-A- 3 810 260
- US-A- 5 299 329
- US-A- 5 409 167

## Beschreibung

Die vorliegende Erfindung betrifft eine Abortanlage mit Wasserabschluss, mit einem Wasserbehälter, mit einer Wasserpumpe, welche mittels eines mit Niedrigspannung betreibbaren Motor antreibbar ist, und mit einer im Inneren der Klossettschüsset angeordneten Waschdusche.

Eine Abortanlage dieser Gattung ist im U.S. Patent Nr. 3,810,260 offenbart.

Das U.S. Patent 5,409,167 beschreibt eine transportable Einrichtung, welche als ein Sprühapparat ausgeführt ist. Dieser Sprühapparat weist einen Wasserbehälter und ein Auslaufrohr auf. Dieses Auslaufrohr ist einerends an dem Wasserbehälter angeschlossen und anderenends befinden sich Wasserdüsen. Das Ausflussrohr des Sprühapparats muss durch den Benutzer in die Schüssel eingeführt werden, was den Benutzer dazu nötigt vom Sitz der Toilette aufzustehen.

Die Druckschrift WO 98/22668 offenbart eine Hygieneeinrichtung im medizinischen Anwendungsbereich, mit welcher nebst Wasser auch Waschflüssigkeit zur Reinigung verwendet kann. Diese Hygieneeinrichtung ist im Betriebszustand transportabel und sie kann im Innern einer Toilettenschüssel angebracht sein.

Das U.S. Patent Nr. 5,299,329 offenbart eine Einrichtung zum Duschen beim Camping, mit einer schwenkbare Waschdusche. Diese Einrichtung umfasst unter anderem auch eine Wasserpumpe, welche von einem Niedrigvolt-Elektromotor angetrieben werden kann. Dieser Motor kann aus einer Solarzellenanlage gespiesen werden.

Die meisten dieser bekannten Hygieneeinrichtungen benutzen Waschduschen. Der Wasserstrahl ist in die ungefähre Richtung der rektalen Körperöffnung des Benutzers gerichtet. Die Richtung des Wasserstrahls kann jedoch während der Benutzung der Hygieneeinrichtung nicht verändert werden und somit nicht an die körperlichen Gegebenheiten des Benutzers angepasst werden.

Der vorliegenden Erfindung liegt die Aufgabe zugrunde, den genannten sowie noch weitere Nachteile des Standes der Technik zu beseitigen.

Diese Aufgabe wird bei der Einrichtung der eingangs genannten Gattung erfindungsgemäss so gelöst, wie dies im kennzeichnenden Teil des Patentanspruchs 1 definiert ist.

Nachstehend werden Ausführungsformen der vorliegenden Erfindung anhand der beiliegenden Zeichnungen näher erläutert. Es zeigt:
Fig. 1 in einem vertikalen Schnitt die vorliegende Anlage mit einem Wasserbehälter und mit einem Stromanschluss,
Fig. 2 in einem vertikalen Schnitt die vorliegenden Einrichtung gemäss Fig. 1 mit einer Solarzellenanschluss,
Fig. 3 in einem vertikalen Schnitt und vergrössert eine weitere Ausführung des Wasserbehälters aus Fig. 1,
Fig. 4 perspektivisch einen Ausschnitt aus der Anlage gemäss Fig. 1, und zwar mit einer Waschdusche
Fig. 5 perspektivisch und vergrössert einen Ausschnitt aus der Anlage gemäss Fig. 1, und zwar mit einer zweiten Ausführung der Waschdusche,
Fig. 6 perspektivisch die Anlage gemäss Fig. 1, welche an einen als ein Druckgefäss ausgeführten Wasserbehälter angeschlossen ist.

Die neue Erfindung weist vor allem die folgenden Kernmerkmale auf.
1. Die Entwicklung des After-Wascher bewirkt die Unabhängigkeit von ständigen Hochdruckwasserleitungen, sowie von dauerhafter Verfügbarkeit von Hochspannungsstrom.
   a. Wasseransaugen und Beförderung direkt vom Spülkasten 14 der WC-Anlage oder des Behälters 10 bis an die Waschdüse ist möglich, speziell wo die Spülkästen unsichtbar in den Wänden untergebracht sind.
   b. Druckerzeugung mittels einer Wasserpumpe, angetrieben von einem Niedervolt 6, 12 oder 24 Voltmotor.
   c. Als Stromquelle kann ein Gerät benutzt werden, welches die Spannung von 110 oder 220 Volt in eine Spannung 6 Volt, 12 Volt oder 24 Volt umwandelt. Die Stromquelle kann ferner eine wartungsfreie, gasdichte, aufladbare Batterie enthalten, die automatisch aufgeladen wird, wenn sich das genannte Umwandlungsgerät im Betrieb befinden kann. Andererseits kann eine Solarzellenanlage 9 und ein Regler 13 zur Aufladung der Batterie benutzt werden. Die Kapazität der Batterie soll so gewählt werden, dass sie zumindest zwei Stuhlgänge, bzw. Waschungen am Tag ermöglicht.
   d. Dadurch werden den strengen Wasserleitungsanschluss-Vorschriften, die vielfach auch technisch nicht kompatibel sind, entsprochen, bzw. sie erübrigen sich.
   e. Das Risiko einer direkten Berührung des Körpers mit lebensgefährlichem Wechselstrom von 110 oder 220 Volt kann dadurch vermieden werden.
2. Für die Kälteregionen ist ein auf Körperwärme abgestimmtes Warmwasser-Aufbereitungssystem in einer beheizbaren Wasserleitung 3 mit einem Thermostat 15 und einem Rückschlagventil zwischen der Pumpe 1 und der Waschdusche 4 vorgesehen.
   Der Inhalt von mindestens 0,5 dl der beheizten Wasserleitung 3 und das einfliessende Wasser reichen genügend für den Vorgang, wenn die Pumpe 1 durch Betätigung des Schalters 6 in Gang gesetzt wird.
   Die beheizte Wasserleitung 3 kann beliebig ein oder ausgeschaltet werden.
3. Die Pumpe ist auf die Tiefe der Spülkästen abgestimmt und kann vertikal eingesenkt, bzw. mit Hilfe einer Befestigungsklammer 11 verankert werden.
4. Für die völlige Trocknung in warmen Ländern kann ein Belüftungsventilator als Föhn mitbenutzt werden.

Dadurch ist die Grundlage für eine weltweite Benützung dieses hygienischen und kostengünstigen Gerätes für jedermann geschaffen.

Für die unterkörperliche Hygiene werden in der ganzen Welt verschiedene Methoden, unter anderem Toilettenpapier und Wasser, für die Beseitigung der Überreste nach dem Stuhlgang angewendet.

Im westlichen Raum ist die Verwendung des Toilettenpapiers weit verbreitet, aber diese Methode hat die bekannten Tücken und hinterlässt meistens lästige Spuren an der Unterwäsche. Diese Unsauberkeit verursacht oft Beschwerden, wie z B. Hämorrhoiden, Hautreizungen und Entzündungen.

In östlichen Ländern wird seit Urzeiten hauptsächlich Wasser für die Unterkörperpflege benutzt, aber in einer sehr unhygienischen Weise.
Nach dem Stuhlgang wird mit den Händen eingerieben bis die Rückstände teilweise oder völlig entfernt sind.

In westlichen und östlichen Länder sind seit zirka fünfundzwanzig Jahren viele Sorten von WC-Duschen für diesen Zweck auf dem Weltmarkt erschienen, die aber wegen zu hohen technischen Anforderungen und kostspieliger Bauweise nicht den Bedürfnissen des Grossteils der Bevölkerung entsprechen.

Übrigens benötigen fast alle bis heute bekannten WC-Duschen einen Anschluss an eine Hochdruckwasserleitung von ca. zwei bar und zudem auch einen elektrischen Anschluss von mindestens 110 oder 220 Volt.

Nur wenige Länder verfügen über eine solche Infrastruktur und in gewissen Ländern herrschen strenge Vorschriften; die das Zusammenspiel von Wasser und Strom in diesen Geräten wegen Lebensgefahr oder anderen Gründe verbieten und/oder dass es die technische Inkompatibilität nicht zulässt, diese Geräte zu gebrauchen, bzw. zu installieren.

Es gibt bevölkerungsreiche Länder, die mit WC-Anlagen und Spühlkästen reichlich vertraut sind, aber die Wasserversorgung sowie die elektrische Energie ist lückenhaft und deshalb eine Duschvorrichtung im WC-Bereich fast ungeeignet. Das Wasser wird einmal im Tag in den hauseigenen Tank im obersten Stockwerk gepumpt und danach fliesst das Wasser durch Gravitation herunter für den täglichen Gebrauch, unter anderem, auch in den WC-Spülkasten.

Die elektrische Stromversorgung leidet unter vergleichbaren Symptomen. Plötzlich bricht das Stromnetz zusammen und man steht halbrasiert vor dem Spiegel.

### Bezugszeichenliste:

- 1.: Wasserpumpe
- 2.: Niedervolt-Motor
- 3.: Beheizbare Wasserleitung
- 4.: Waschdusche
- 5.: Schwenkhebel für Waschdusche
- 6.: Zweiweg Drückschalter bzw. Kippschalter
- 7.: Aufladbare Batterie
- 8.: Ladegerät Stromumwandler
- 9.: Solarzellenanlage
- 10.: Behälter für Wasser
- 11.: Montageklammer
- 12.: Stromkabel
- 13.: Solarstromregler
- 14.: Spülkasten
- 15.: Thermostat
- 16.: W.C.Schüssel
- 17.: W.C.Sitz
- 18.: Drahtkabelheizelement (nicht gezeigt)
- 19.: Filter
- 20.: Montageplatte
- 21.: T-Stück
- 22.: Wasserbehälter-pneumatisch
- 23.: Wasser-Ventil
- 24.: Deckel mit Luftpumpe
- 25.: Anschluss bzw Entlüftungsventil
- 26.: Wasserleitung
- V: Rückschlagventil

## Patentansprüche

1. Abortanlage mit einer Wasserleitung (3), mit einem Wasserbehälter (10), mit einer Wasserpumpe (1), welche mittels eines mit Niedrigspannung betreibbaren Motors (2) antreibbar ist, und mit einer im Inneren der Klossettschüssel (16) angeordneten Waschdusche (4), **dadurch gekennzeichnet, dass** die Waschdusche (4) in der Klosettschüssel (16) mit Hilfe eines Hebels (5) schwenkbar angeordnet ist, dass dieser Hebel (5) einerends an die Waschdusche (4) angeschlossen ist, dass das andere, freie Ende dieses Schwenkhebels (5) zur Bestimmung der Stellung der Waschdusche (4) aus der Klosettschüssel (17) seitlich ragt und dass dem Schwenkhebel (5) ein Schalter (6) für die Pumpe (1) und ein Ventil (23) zugeordnet ist, zur Steuerung der Zuführung von Wasser zur Waschdusche (4).

2. Abortanlage nach Patentanspruch 1, **dadurch gekennzeichnet, dass** die Wasserpumpe (1) und der Motor (2) eine Einheit bilden, dass diese Einheit im Inneren des Wasserbehälters (10,14) untergebracht ist und dass die Einheit im Wasserbehälter (10,14) mit Hilfe einer Klammer (11) verankert werden kann.

3. Abortanlage nach Patentanspruch 2, **dadurch gekennzeichnet, dass** der Behälter (10,14) ein Spülkasten (14) ist.

4. Abortanlage nach Patentanspruch 2, **dadurch gekennzeichnet, dass** die Wasserleitung (3) an den Auslauf der Pumpe (1) einerends angeschlossen ist, dass das andere Ende dieser Wasserleitung (3) über den Schalter (6) und das Ventil (23) an die Wasserdüse (4) angeschlossen ist und dass diese Wasserleitung (3) mit Hilfe eines Heizelementes (18) beheizbar sein kann.

5. Abortanlage nach Patentanspruch 2, **dadurch gekennzeichnet, dass** die Waschdusche (4) im Notfall mit einer Fahrzeugbatterie oder dem Reifendruck eines Reserverades betrieben werden kann.

6. Abortanlage nach Patentanspruch 1 **dadurch gekennzeichnet, dass** sich der Schalter (6) an der dem Schwenkhebel (5) gegenüberliegenden Seite der Schüssel (16) befindet.

7. Abortanlage nach Patentanspruch 1, **dadurch gekennzeichnet, dass** ein Thermostat (15) vorgesehen ist und dass dieser Thermostat (15) zwischen der Pumpe (1) und der Waschdusche (4) vorgesehen ist.

8. Abortanlage nach Patentanspruch 1, **dadurch gekennzeichnet, dass** der Motor (2) an eine wiederaufladbare Batterie (7) angeschlossen ist und dass diese Batterie (7) über einen Regler (13) an eine Solaranlage (9) angeschlossen sein kann. (Fig. 2)

9. Abortanlage nach Patentanspruch 1, **dadurch gekennzeichnet, dass** ein Warmlufttrockner vorgesehen ist.

## Claims

1. Toilet equipment having a water pipeline, having a water tank, having a water pump, which is driven by a motor with low tension, and with a wash shower, arranged inside of the closet dish, **characterized in that** the wash shower (4) is tiltable arranged in the closet dish (16), that a lever (5) is attached at one end of the wash shower (4), that the other free end of said lever (5) extends laterally from the closet dish (17) for the determination of the position of the wash shower (4) and that a switch (6) for the pump (1) and a valve (23) is assigned to the lever, for the controlling of the supply from water to the wash shower (4).

2. Toilet equipment as definided in claim 1, **characterized in that** the water pump (1) and the motor (2) form a unit, that this unit is accommodated inside of the water tank (10,14) and that this unit can be placed in the water tank (10,14) with the help of a clip (11).

3. Toilet equipment as definided in claim 2, **characterized in that** the water tank (10,14) is a flushing cistern (14).

4. Toilet equipment as definided in claim 2, **characterized in that** the one end of the water conduit (3) is attached to the discharge of the pump (1) that the other end of this water conduit (3) is attached through the switch (6) and the valve (23) to the water nozzle (4) and that this water can be heatable (3) with the help of a heating element (18).

5. Toilet equipment as definided in claim 2, **characterized in that** the wash shower (4) can be operated in an emergency case with an traction battery or with the pressurized air from a spare wheel.

6. Toilet equipment as definided in claim 1, **characterized in that** the switch (6) is placed on that side of the toilet bowle (16) which is opposite to said lever (5).

7. Toilet equipment as definided in claim 1, **characterized in that** a thermostat (15) is foreseen and that this thermostat (15) is placed between the pump (1) and the wash shower (4).

8. Toilet equipment as definided in claim 1, **characterized in that** the motor (2) is connected to a loadable battery (7) and that this battery (7) can be connected over an automatic controller (13) to a solar plant

9. Toilet equipment plant after patent claim 1, **characterized in that** a warm-air-dryer is foreseen.

## Revendications

1. Toilette avec une conduite d'eau, avec un réservoir d'eau, avec une pompe à eau avec un moteur qui est alimentée avec une tension faible, et avec une douche de lavage (4) qui est au l'intérieur de la plat de cabinet, (17) **caractérisé que** la douche de lavage (4) est disposée rabattable dans le plat de cabinet, qu'un fin d'un levier (5) est attaché à la douche de lavage et que l'autre fin libre de ce levier (5) s'élève latéralement du plat de cabinet (17) pour déterminer la position des douches de lavage (4) et qu'un interrupteur (6) pour la pompe (1) et une valve (23) est assigné au levier (5), pour controller l'affluence de l'eau à la douche de lavage (4).

2. Toilette selon la revendication 1 **caractérisé en ce que** la pompe à eau (1) et le moteur (2) forment une unité que cette unité est placée à l'intérieur du réservoir d'eau (10,14) et que l'unité peut être ancrée dans le réservoir d'eau (10,14) à l'aide d'une parenthèse (11).

3. Toilette selon la revendication 2 **caractérisé en ce que** le récipient (10,14) est une boîte (14).

4. Toilette selon la revendication 2 **caractérisé en ce que** la première fin de cette conduite (3) est attachée à la sortie de la pompe (1) que l'autre fin de cette conduite est attachée à cette conduite (3) sur l'interrupteur (6) et la valve (23) au tuyère d'eau (4) et que cette conduite (3) peut être chauffable à l'aide d'un élément de chauffage (18).

5. Toilette selon la revendication 2 **caractérisé en ce que** la douche de lavage (4) dans le cas d'urgence peut être actionnée avec une batterie ou l'air comprimé des pneus d'une roue de secours.

6. Toilette selon la revendication 1 **caractérisé en ce que** le l'interrupteur (6) se trouve de côté du plat de cabinet vis-à-vis du balancier (5).

7. Toilette selon la revendication 1 **caractérisé en ce qu'**un thermostat (15) est prévu entre la pompe (1) et la douche de lavage (4).

8. Toilette selon la revendication 1 **caractérisé en ce que** le moteur (2) est connecté à une batterie qu'on peût charger (7) et que cette batterie (7) peut être connecté sur un régulateur (13) à une annexe solaire (9).

9. Toilette selon la revendication 1 **caractérisé en ce qu'**un chauffage à l'air chaud est prévu.
